# EUROPÄISCHE PATENTSCHRIFT

(11) **EP 2 250 933 B1**
(45) Veröffentlichungstag und Bekanntmachung des Hinweises auf die Patenterteilung: **10.06.2015**
(21) Anmeldenummer: 10004864.4
(22) Anmeldetag: 07.05.2010
(51) Int. Cl.: A47B 88/04, A47B 57/26

(54) **Schrankauszug**
Vertical drawer for cupboard section
Tiroir vertical pour armoire

(30) Priorität: 12.05.2009 DE 102009020970
(43) Veröffentlichungstag der Anmeldung: 17.11.2010
(73) Patentinhaber: Kesseböhmer Holding e.K., 49152 Bad Essen (DE)
(72) Erfinder: Laumerich, Volker, 49143 Bissendorf (DE); Storck, Holger, 49401 Damme (DE); Langenberg, Gerd-Wilhelm, 32351 Stemwede - Levern (DE)
(74) Vertreter: Pott, Ulrich

(56) Entgegenhaltungen:
- WO-A1-03/012351
- WO-A1-2009/012381
- DE-A1- 4 224 281
- DE-A1- 4 236 182
- DE-A1- 19 715 066
- US-B1- 6 547 088

## Beschreibung

Die Erfindung bezieht sich auf einen Schrankauszug, beispielsweise Hochschrankauszug, mit einem in einem Innenraum eines Schrankkorpus anzuordnenden, bewegbaren Auszuggestell mit einer im Wesentlichen vertikal ausgerichteten Tragsäule, die mit einem unteren Auszuggestellprofil verbunden ist, das im Verlauf der Schrankauszugsbewegung in einer Schrankkorpusführung beweglich geführt und an der zumindest ein Tablar oder dergleichen Schrankeinrichtungsgegenstand abstützbar ist, wobei das Auszuggestell nur eine einzige als Einzeltragsäule ausgebildete Tragsäule aufweist, dass das Tablar oder dgl. Schrankeinrichtungsgegenstand an dieser Einzeltragsäule höhenverstellbar und über einen Anschlussverbinder in unterschiedlichen Höhenpositionen an dieser Einzeltragsäule verriegelbar ist.

Herkömmliche Schrankauszüge haben ein im wesentlichen einen Rechteckrahmen ausbildendes Auszuggestell mit zwei mit Abstand zueinander angeordneten Vertikalsäulen, wobei an der vorderen Vertikalsäule eine Möbelfront zu befestigen ist und die hintere vertikale Tragsäule mit einem derartigen Abstand zu der vorderen Tragsäule vorgesehen ist, dass die Tiefe eines Schrankes für an den vertikalen Säulen zu befestigenden Tablare und dergleichen Schrankeinrichtungsgegenstände nutzbar ist. In ihren Fußbereichen und in ihren Kopfbereichen sind die vertikalen Tragsäulen über Querträger miteinander verbunden, die in oberen und unteren Schrankkorpusführungen geführt sind. Dazu können Laufrollen Einsatz finden aber auch Teleskopelemente. Zum Befestigen von Tablaren sind an den vertikalen Tragsäulen z.B. Einhängehaken in Abständen zueinander vorgesehen.

Nachteilig ist, dass zur Halterung der Tablare oder dergleichen Schrankgegenstände jeweils zwei vertikale Tragsäulen vorzusehen sind. Zudem beeinträchtigt die hintere Vertikalsäule die maximal mögliche Ausnutzung einer Schranktiefe. Der obere Querbügel, der die Vertikalsäulen miteinander verbindet und für die obere Führung des Auszuggestells sorgt, behindert darüber hinaus die nutzbare Raumhöhe eines Schrankes und beeinträchtigt zudem den optischen Eindruck des Schrankauszuges insgesamt.

Aus der DE 197 15 066 C2 ist ein Schrankauszug für Hochschränke der eingangs genannten Art bekannt, bei der eine Vertikaleinzelsäule Tablare trägt. Zur Befestigung der Tablare an der Vertikaleinzelsäule sind Befestigungsstäbe vorgesehen, die in entsprechende Lochausnehmungen der Vertikaleinzelsäule einzuführen sind, wonach die Befestigungsstäbe die Einzelvertikalsäule durchsetzen und an beiden Seiten zwecks Abstützung der Tablare aus dieser herausragen. Diese Art der Befestigung der Tablare an der Vertikaleinzelsäule ist relativ aufwendig und erfordert ein exaktes Einführen der Befestigungsstäbe in die Lochausnehmungen. Darüber hinaus schwächen die Lochausnehmungen die Vertikaleinzelsäule, so dass ihrer Belastbarkeit Grenzen sind. Zudem können Tablare nur entsprechend dem Rastermaß der Lochausnehmungen an der Vertikalsäule vorgesehen werden.

Aus der DE 42 36 182 A1 ist eine Haltevorrichtung für Schrankeinbauten, insbesondere für Drahtkörper in Hochschränken bekannt, die einen in einem hohlen Schiebeführungsbereich eines Tragrahmens, einer Schiene oder dergleichen mit einseitigem Längsschnitz in wählbaren Höhenlagen positionierbaren Klemmkörper aufweist, der mit einer Klemmschraube zur Abstützung eines Gegengliedes des Schrankeinbauteiles versehen ist. Diese Haltevorrichtung ist derart vorzusehen, dass die Schrankeinbauten wie die Drahtkörbe quer zur Auszugsrichtung ausgerichtet sind, so dass sich damit ein Schrankkorpusinneres nur bereichsweise ausnutzen lässt. Zudem erfordert die Auszugsvorrichtung einen rechteckigen Gestellrahmen, um zum einen die Auszugsbewegung durchführen zu können und zum anderen die doppelte Abstützung eines Drahtkorbes. Die Drahtkörbe sind ihrerseits an hakenförmigen Aufnahmen zu befestigen, nämlich dort einzuhängen, die zwar ihrerseits höhenverstellbar sind, jedoch nicht gemeinsam aufeinander abgestimmt an der jeweiligen Stelle positioniert werden können. Dies erfordert aufwendige Justierarbeiten, um eine waagerechte Endeinbaulage der Drahtkörbe zu realisieren.

Aus der WO2009/012381 A1 ist ein Regalsystem bekannt, das an Wänden zu montieren ist, das in einer Ausgestaltung eine mit einem Schlitz versehene vertikale Tragsäule aufweist, an der über Anschlussverbinder Regalböden festzulegen sind.

Dazu sind Schrauben und Klemmplatten vorgesehen, die mit einem beträchtlichen Aufwand und unter Zuhilfenahme von Werkzeugen mit der Vertikalsäule zu verspannen sind. Dies steht einer schnellen, von einer Bedienperson durchzuführenden werkzeuglosen Höhenanpassung eines Tablars entgegen.

Es ist daher Aufgabe der vorliegenden Erfindung, einen Schrankauszug der eingangs genannten Art zu verbessern, und zwar dergestalt, dass die Tablare und dergleichen Schrankeinrichtungsgegenstände sicher und bedienerfreundlicher an dem Auszuggestell festzulegen sind und, dass die Höhenverstellung des Tablars oder dergleichen Schrankeinrichtungsgegestand einfach auszuführen ist.

Zur Lösung dieser Aufgabe zeichnet sich der Schrankauszug der eingangs genannten Art durch die im Patentanspruch 1 angegebenen Merkmale aus.

Damit ist ein Schrankauszug geschaffen, bei dem der Schrankeinrichtungsgegenstand durch den Anschlussverbinder mit der Einzeltragsäule verriegelt, z.B. verspannt wird, um damit das Tablar lagegenau in eine Endmontagestellung festzulegen. Besondere Befestigungselemente, die beispielsweise wie beim vorbekannten Stand der Technik in besondere Lochausnehmungen einzuführen sind, sind damit entbehrlich. Vielmehr kann das Tablar mittels eines Anschlussveribnders über ein einziges Spann-, Klemm- oder Verrastungsteil direkt an der Einzeltragsäule befestigt werden.

Die Einzeltragsäule hat ihrerseits eine Führung, in der das Tablar gleitverschieblich geführt ist. Das Tablar ist höhenveränderlich an der Einzeltragsäule über die Anschlussverbindung durch Verspannung an jeder beliebigen Stelle festzulegen. Dazu ist der Anschlussverbinder als Klemmteil ausgebildet mit einer Exzenterführung. Die Anschlussverbindung ist mit einem Widerlager verbunden, der an Hinterschneidungen des Führungsschlitzes der Einzeltragsäule in Anlage zu bringen ist. Das Klemmteil kann nach Lösen des Spannelementes gelöst werden. Dies ist werkzeuglos zu verziehen. Danach kann ein Tablar oder dergleichen Schrankeinrichtungsgegenstand entlang der Führung verschoben werden. Ist das Tablar an die gewünschte Stelle gebracht, kann der Anschlussverbinder mittels des Exzenterhebels mit der Einzeltragsäule verspannt werden, wonach das Tablar unverrückbar und sicher an der Einzeltragsäule gehalten ist. Somit kann in außerordentlich einfacher Weise werkzeuglos vom Endbenutzer das Tablar oder dergleichen Einrichtungsgegenstand in von ihm gewünschter Höhe an der Einzeltragsäule befestigt werden.

Besonders bevorzugt wird ein Schrankauszug, der eine Einzeltragsäule aufweist, wobei die Einzeltragsäule eine Führung ihrerseits hat, in der das Tablar gleitverschieblich geführt ist. Das Tablar kann höhenveränderlich an der Einzeltragsäule über den Anschlussverbinder durch z.B. Verspannung an jeder beliebigen Stelle befestigt werden. Dazu kann der Anschlussverbinder als Klemmteil ausgebildet sein oder ein entsprechendes Klemm- bzw. Spannteil aufweisen, beispielsweise ein mit einem Hebel ausgestattetes Exzenterteil. Ein Klemmteil, das beispielsweise an Hinterschneidungen von einer schlitzführigen Führung in der Einzeltragsäule verspannt ist, kann nach Lösen des Spannelementes gelöst werden. Danach kann ein Tablar oder dergleichen entlang der Führung verschoben werden. Ist das Tablar an die gewünschte Stelle gebracht, kann der Anschlussverbinder, beispielsweise mittels des Exzenterhebels, mit der Einzeltragsäule verspannt werden, wonach das Tablar unverrückbar und sicher an der Einzeltragsäule gehalten ist. Somit kann in außerordentlich einfacher Weise auch werkzeuglos vom Endbenutzer das Tablar oder dergleichen Einrichtungsgegenstände in von ihm gewünschter Höhe an der Einzeltragsäule befestigt werden.

Eine Führung kann so gestaltet sein, dass hochbelastbare Tablare und dergleichen in die Tragsäule eingreifen. Besonders bevorzugt wird, wenn ineinander greifende Teile, beispielsweise solche der Schlitzführung und solche des Anschlussverbinders derart gestaltet sind, dass das Tablar derart an der Einzeltragsäule hängt, dass es sich unter dem Eigengewicht in einer Vormontagestellung an der Tragsäule abstützt, wenn es nicht leicht angehoben wird. Nach dem leichten Anheben kann es auf und ab bewegt werden entlang der Führung.

Die Einzeltragsäule ist bevorzugt im vorderen Bereich des Schrankauszuges angeordnet, so dass die Führung in der Einzeltragsäule zum Schrankkorpusinneren bzw. zur Rückwand des Schrankkorpus weist. Damit können ohne das Vorsehen einer hinteren vertikalen Tragsäule die Tablare und dergleichen Schrankeinrichtungsgegenstände eingehängt werden, so dass auch von der Schranktiefe der Schrankraum optimal auszunutzen ist. An die Einzeltragsäule kann vorne noch eine Möbelfront angebracht werden, so dass der Auszug mitsamt der Möbelfront z.B. translatorisch aus dem Schrank ausgezogen werden kann. Die Einzeltragsäule ist dabei in Schrankkorpusführungen geführt, wobei bevorzugt wird, dass eine obere Schrankkorpusführung bezogen auf die Schrankhöhe so weit nach unten versetzt ist über einen an der Tragsäule vorgesehenen Anschluss, dass der Schrankauszug in seiner Aufbewahrungsstellung innerhalb des Schrankkorpus einen frei von Auszuggestellteilen gestalteten oberen Gestellraum hat. Dies wirkt sich nicht nur positiv für die Optik des Schrankauszuges aus, sondern schafft auch einen hinreichenden unbeeinträchtigten oberen Stellraum.

Dabei wird bevorzugt, dass an dem Anschluss Teile angreifen, die in obere Schrankführungsteile angreifen, die sich an der Seitenwand, an der Rückwand oder einem Zwischenboden innerhalb des Schrankkorpus abstützen. Bevorzugtermaßen ist der Anschluss unterhalb eines Tablars ausgebildet, das mithin ein Führungstablar bildet. Dazu kann die Einzeltragsäule auch kürzer ausgebildet sein als z.B. die an dieser gehaltene Möbelfront, wonach ein Führungstablar oder aber ein ohne den Anschluss versehenes Tablar kopfseitig auf die Einzeltragsäule gebracht ist. Weitere vorteilhafte Ausgestaltungen der Erfindung ergeben sich aus weiteren Unteransprüchen, der nachfolgenden Beschreibung und der Zeichnung. In der Zeichnung zeigen:
- Fig. 1: ein Ausführungsbeispiel eines Schrankauszuges für einen Hochschrank in einer ausgezogenen Stellung,
- Fig. 2: eine Seitenansicht des Ausführungsbeispiels von Fig. 1,
- Fig. 3 eine zu Fig. 2: analoge Darstellung eines alternativen Ausführungsbeispiels mit im rückwärtigen Bereich eingeordneter Einzeltragsäule,
- Fig. 4: ausschnittweise die Einzeltragsäule mit daran befestigtem Auszuggestellprofil,
- Fig. 5: eine schematische Querschnittsdarstellung eines Ausführungsbeispiels einer Einzeltragsäule,
- Fig. 6 bis Fig. 8: in verschiedenen Montagestellungen ein in einem Schlitz in der Einzeltragsäule festzulegendes Tablar und
- Fig. 9: eine Seitenansicht eines elektrifizierten (Beleuchtung) Tablars mit einer Stromführung innerhalb der Einzeltragsäule;
- Fig. 10: eine Draufsicht auf das Ausführungsbeispiel nach Fig. 9.

In der Zeichnung sind übereinstimmende Teile mit übereinstimmenden Bezugsziffern versehen.

Allgemein mit 1 ist in den gezeigten Ausführungsbeispielen ein Schrankkorpus beziffert, in den der allgemein mit 2 bezifferte Schrankauszug angeordnet ist. In Fig. 1 ist der Schrankauszug 2 in einer ausgezogenen Stellung gezeigt. In seiner Aufbewahrungsstellung ist der Auszug im Schrankkorpusinneren gelegen, wonach in dem Ausführungsbeispiel nach Fig. 1 der Schrankkorpus 1 durch die Möbelfront 3, die an der vertikalen vorderen Einzeltragsäule 4 gehalten ist, verschlossen wird. Diese vertikale Einzeltragsäule 4 des Schrankauszuges 2 ist in dem Ausführungsbeispiel nach Fig. 3 im rückwärtigen (hinteren) Bereich des Schrankauszuges 2 gelegen, wobei der Schrankkorpus beispielsweise durch Schwenktüren zu verschließen ist, die in dem Ausführungsbeispiel nach Fig. 3 der besseren Übersichtlichkeit wegen nicht gezeigt sind.

Das Auszuggestell 2 umfasst die schon erwähnte vertikale Einzeltragsäule 4, an der ein unterer Querbalken 5 (Auszuggestellprofil) angreift, der in einer unteren Schrankkorpusführung 6 beweglich geführt ist. Die Teile 5 und 6 bilden mit dem Teleskopelement 6.1 insgesamt einen unteren Teleskopauszug.

Im oberen Bereich der vertikalen Tragsäule 4 ist ein Anschluss 7 für die Schrankkorpusführung 8 vorgesehen, die ebenfalls ein Teleskopelement 8.1 aufweist, so dass im oberen Bereich ebenfalls ein Teleskopauszug gebildet ist. Die obere Schrankkorpusführung 8 ist an einem Zwischenboden gebildet, der sich zu den Seitenwänden 1.1 und zu dessen Rückwand 1.2 erstreckt. An der vertikalen Einzeltragsäule 4 ist ein Anschluss 7 derart vorgesehen, dass ein oberer Querbalken und damit eine im oberen Kopfbereich 1.3 des Schrankkorpus 1 vorzusehende obere Schrankkorpusführung auffällt, so dass dieser Anschluss 7 mit einem derartigen Höhenabstandsmaß zu dem inneren Kopfbereich 1.3 des Schrankkorpus 1 vorgesehen ist, dass in der Aufbewahrungsstellung des Schrankauszuges 2 ein Stellraum bzw. Aufbewahrungsraum 10 verbleibt, ohne dass diesen Schrankauszugsteile beeinträchtigen. Damit wird ein Schrankauszug geschaffen, der auch vom optischen Gesamteindruck her gefällt.

In den gezeigten Ausführungsbeispielen sind als Schrankeinrichtungsgegenstände Tablare 9 vorgesehen. Dazu hat die vertikale Einzeltragsäule 4 eine Schlitzführung 11 mit Hinterschneidungen 11.1 in die ein Anschlussverbinder 13 eines Tablars eingreifen kann.

Der Schlitz 11 bildet mithin eine Führung an der Einzeltragsäule 4, in der das Tablar oder ein anderer Einrichtungsgegenstand gleitverschieblich geführt werden kann, so dass, ohne das Tablar demontieren zu müssen, der Benutzer selbst ein Tablar an der Einzeltragsäule 4 verstellen kann. Durch eine geeignete Ausbildung des Anschlussverbinders kann dieses werkzeuglos geschehen.

Wie näher aus Fig. 6 bis 8 hervorgeht, ist dazu in dem Tablar eine Ausnehmung vorgesehen, die von einem emporragenden Kragen 14 umgrenzt wird. Wie in der Einschubstellung in Fig. 7 gezeigt, umgreift der Kragen 14 die vertikale Tragsäule 4, wobei das Widerlager 15 in seiner Senkrechtstellung (Fig. 6) in die Öffnung des Schlitzes 11 eingeführt werden kann und sich nach Verdrehen (Fig. 7) in einer Horizontallage befindet. Durch das Exzenterspannmittel 16 kann es dann mit den Hinterschneidungen 11.1 verspannt werden, wonach das Tablar 9 mit der Einzeltragsäule verspannt ist (Fig. 8).

In dem gezeigten Ausführungsbeispiel nach den Fig. 1 und 2 hat die vertikale Tragsäule eine geringere Hocherstreckung als der Innenraum des Schrankkorpus 1 insgesamt und trägt als oberen Abschluss das obere Tablar 9, das in dem dort gezeigten Ausführungsbeispiel als Führungstablar ausgebildet ist, indem an seine Unterseite ein Anschluss 7 für die obere Schrankkorpusführung 8 angebracht ist. Diese Führung ist daher für den optischen Gesamteindruck des Aiszuggestells 2 weniger störend als vorbekannte Gestaltungen von Schrankauszügen, gewährleistet dennoch eine beeinträchtigungsfreie Bewegung des Schrankauszuges insgesamt. Bei ansonsten im wesentlichen identischem Aufbau ist in dem gezeigten Ausführungsbeispiel nach Fig. 3 die vertikale Tragsäule 4 des Auszuggestells 2 im rückwärtigen (hinteren) Bereich vorgesehen. Wie auch in dem Ausführungsbeispiel aus den Fig. 1 und 2 ist es möglich, die vertikale Einzeltragsäule 4 L-förmig und damit einteilig auszubilden.

Wie bei den Ausführungsbeispielen nach den Fig. 1 und 2 ist der obere Bereiche des Auszuggestells frei von Schrankkorpusführungen gebildet und der Abschluss 7 in einen Bereich verlegt, der ein derartiges Höhenabstandsmaß zum inneren Kopfbereich des Schrankkorpus 1 aufweist, dass ein Bevorratungs- bzw. Stellraum 10 verbleibt, der nicht mehr durch Auszuggestellteile bzw. Schrankkorpusführungsteile beeinträchtigt ist. Dabei bildet auch wiederum das obere Tablar 9 ein Führungstablar. Bei diesem Ausführungsbeispiel entfällt eine vordere Möbelfront. Vielmehr kann der Schrankkorpus durch Schwenktüren, Jalousieelemente und dergleichen verschlossen werden. Möglich ist auch, dass der Auszug 2 nicht allein translatorische Bewegungen ausführt, sondern auch eine Schwenkbewegung oder eine translatorische Bewegung kombiniert mit einer Schenkbewegung.

Wie näher aus Fig. 5 hervorgeht, kann das die Einzeltragsäule 4 bildende Profil zweiteilig ausgebildet sein mit einer dem Schlitz 11 gegenüberliegenden Ausnehmung 16, in die eine Möbelfront mit ihrem Befestigungsteilen einzubringen ist. Durch das einzubringende zweite Teil 17 kann besonderen Festigkeitseigenschaften im individuellen Einzelfall Rechnung getragen werden, beispielsweise durch eine unterschiedliche Materialwahl oder durch unterschiedliche Wandstärken. Zudem kann, wie in Fig. 5 angedeutet, auch noch ein Reibschlusselement 18 eingebracht werden, um beispielsweise das Tablar 9 in einer nicht mehr verschobenen aber noch nicht verspannten Stellung infolge Eigengewichts in der Schlitzführung 11 zu halten.

Die Seitenwände 4.1 sind in dem Ausführungsbeispiel nach Fig. 5 leicht schräg zur Ausnehmung 16 sich erweiternd gestaltet, was ebenfalls dazu dient, das Tablar mit seinem Kragen nach einer Verschiebung sicher an der Einzeltragsäule 4 zu halten.

Wie in den Fig. 9 und 10 angedeutet, kann innerhalb der Schlitzführung 11 eine Stromschiene 18 vorgesehen werden, an der ebenfalls gleichtverschieblich elektrische Leiter 19 anzulegen sind, um z.B. Leuchtmittel 20, die an der Unterseite eines Tablars angebracht sind, mit Strom zu versorgen.

## Patentansprüche

1. Schrankauszug, beispielsweise Hochschrankauszug, mit einem in einem Innenraum eines Schrankkorpus (1) anzuordnenden, bewegbaren Auszuggestell (2) mit einer im Wesentlichen vertikal ausgerichteten Tragsäule (4), die mit einem unteren Auszuggestellprofil (5) verbunden ist, das im Verlauf der Schrankauszugsbewegung in einer Schrankkorpusführung (6) beweglich geführt und an der zumindest ein Tablar (9) oder dergleichen Schrankeinrichtungsgegenstand abstützbar ist, wobei das Auszuggestell (2) nur eine einzige als Einzeltragsäule ausgebildete Tragsäule (4) aufweist, dass das Tablar oder dgl. Schrankeinrichtungsgegenstand an dieser Einzeltragsäule höhenverstellbar und über einen Anschlussverbinder (13) in unterschiedlichen Höhenpositionen an dieser Einzeltragsäule (4) verriegelbar ist, **dadurch gekennzeichnet, dass** die Einzeitragsäule (4) mit einer schlitzartigen Führung (11) versehen ist, in die das Tablar (9) oder dergleichen Schrankeinrichtungsgegenstand mit dem Anschlussverbinder (13) eingreift und wobei das Tablar (9) oder dergleichen Schrankeinrichtungsgegenstand über den Anschlussverbinder (13) in der Führung (11) dieser Einzeltragsäule (4) derart geführt ist, dass nach einer Höhenverstellung das Tablar (9) oder dergleichen Schrankeinrichtungsgegenstand infolge seines Eigengewichtes in einer Vormontagestellung an der Einzeltragsäule (4) abgestützt ist und nach dieser Abstützung über den Anschlussverbinder (13) mit der Einzeltragsäule (4) in der Endmontagestellung verriegelbar ist, wobei die Schlitzführung (11) Hinterschneidungen (11.1) als Anlageflächen für Teile des Anschlussverbinders (13) darbieten und der Anschlussverbinder (13) ein Klemmteil mit einer Exzenterführung (13.1) aufweist, der mit einem Widerlager (15) verbunden ist, der an den Hinterschneidungen (11.1) des Führungsschlitzes (11) in Anlage zu bringen ist.

2. Schrankauszug nach Anspruch 1, **dadurch gekennzeichnet, dass** das Tablar (9) oder dergleichen Schrankeinrichtungsgegenstand stufenlos höhenveränderlich an der Einzeltragsäule (4) abstützbar ist.

3. Schrankauszug nach einem der Ansprüche 1 bis 2, **dadurch gekennzeichnet, dass** die vertikale Einzeltragsäule (4) in der Montagestellung eines Tablars (9) oder dergleichen Schrankeinrichtungsgegenstand von einem Kragen (14) zumindest bereichsweise umgreifbar ist, der mit dem Tablar (9) der dergleichen Schrankeinrichtungsgegenstand in Verbindung steht.

4. Schrankauszug nach einem der Ansprüche 1 bis 3, **dadurch gekennzeichnet, dass** sich Seitenwandungen (4.1) der vertikalen Einzeltragsäule (4) von der dem Tablar (9) oder dergleichen Schrankeinrichtungsgegenstand zugewandten Seite nach außen hin erweitern.

5. Schrankauszug nach einem der Ansprüche 1 bis 4, **dadurch gekennzeichnet, dass** das Auszuggestell (2) in seinem dem Schrankkorpusinneren zugewandten Bereich ohne eine vertikale Einzeltragsäule ausgebildet ist, die vertikale ausgebildete Einzeltragsäule (4) eine Möbelfront trägt und die Führung (11) für das Tablar (9) oder dergleichen Schrankeinrichtungsgegenstand dem Schrankkorpusinneren zugewandt ist.

6. Schrankauszug nach einem der Ansprüche 1 bis 5, **dadurch gekennzeichnet, dass** das Auszugsgestell (2) einen Anschluss (7) für die obere Schrankkorpusführung (8) aufweist, der derart an dem Auszugsgestell (2) vorgesehen ist, dass der Anschluss (7) bei der im Schrankkorpusinneren gelegenen Aufbewahrungsstellung des Auszuggestelles (2) einen derartigen Höhenabstand zu dem inneren Kopfbereich (1.3) des Schrankkorpus (1) aufweist, dass der Schrankauszug (2) einen Stellraum für aufzubewahrende Gegenstände darbietet.

7. Schrankauszug nach einem der Ansprüche 1 bis 6, **dadurch gekennzeichnet, dass** ein Tablar (9) oder dergleichen Schrankeinrichtungsgegenstand als oberes Führungstablar des Schrankauszuges ausgebildet ist, an dem eine obere Schrankkorpusführung (8) angreift.

8. Schrankauszug nach einem der Ansprüche 1 bis 7, **dadurch gekennzeichnet, dass** die Einzeltragsäule (4) im Bereich der oberen Schrankkorpusführung (8) endet und eine von der Einzeltragsäule (4) abgestützte Möbelfront und/oder Seiten- und Rückwandteile (1.1, 1.2) eines Schrankkorpus die Einzeltragsäule (4) überragt.

9. Schrankauszug nach einem der vorangehenden Ansprüche, dadurch gekennzeichnenet, dass in der vertikalen Einzeltragsäule (4) elektrische Leiter (18) verdeckt angeordnet sind.

10. Schrankauszug nach einem der Ansprüche 1 bis 9, **dadurch gekennzeichnet, dass** die vertikale Einzeltragsäule (4) mit Bereichen unterschiedlicher Festigkeiten ausgebildet ist.

11. Schrankauszug nach Anspruch 10, **dadurch gekennzeichnet, dass** die vertikale Tragsäule (4) zumindest zweiteilig ausgebildet ist und einander zugeordnete Teile zumindest bereichsweise einander überlappen und die Bereiche unterschiedlicher Festigkeiten ausbilden.

## Claims

1. Cupboard drawer, for example a drawer for a tall cupboard, comprising a movable pull-out rack (2) which can be arranged inside a cupboard body (1) and comprises a substantially vertically oriented support column (4), which is connected to a lower pull-out rack profile (5), which, during movement of the cupboard drawer, is movably guided in a cupboard body guide (6) and on which at least one shelf (9) or similar cupboard fitting can be supported, the pull-out rack (2) comprising only one individual support column (4) which is formed as a single support column, the shelf or similar cupboard fitting being adjustable in height on said single support column (4) and it being possible for said shelf or similar cupboard fitting to be locked at various height positions by means of a connector (13), **characterised in that** the single support column (4) is provided with a slot-like guide (11) in which the shelf (9) or similar cupboard fitting engages by means of the connector (13), and the shelf (9) or similar cupboard fitting being guided in the guide (11) of said single support column (4) by means of the connector (13) such that after vertical adjustment, the shelf (9) or similar cupboard fitting is supported on the single support column (4) in a pre-assembly position as a result of its own weight, and, once supported thus, can be locked to the single support column (4) in the final assembly position by means of the connector (13), the slot guide (11) having undercuts (11.1) as contact faces for parts of the connector (13) and the connector (13) comprising a clamping part which has an eccentric guide (13.1) and is connected to an abutment (15) which can be brought into abutment with the undercuts (11.1) of the guide slot (11).

2. Cupboard drawer according to claim 1, **characterised in that** the shelf (9) or similar cupboard fitting can be supported on the single support column (4) so as to be height-adjustable in a smooth manner.

3. Cupboard drawer according to either claim 1 or claim 2, **characterised in that** in the assembled position of a shelf (9) or similar cupboard fitting, the vertical single support column (4) can be enclosed, at least in regions, by a collar (14) which is connected to the shelf (9) or similar cupboard fitting.

4. Cupboard drawer according to any of claims 1 to 3, **characterised in that** side walls (4.1) of the vertical single support column (4) widen outwards from the side facing the shelf (9) or similar cupboard fitting.

5. Cupboard drawer according to any of claims 1 to 4, **characterised in that** the pull-out rack (2) is formed without a vertical single support column in its region facing the inside of the cupboard body, the vertical single support column (4) supports a furniture front, and the guide (11) for the shelf (9) or similar cupboard fitting faces the inside of the cupboard body.

6. Cupboard drawer according to any of claims 1 to 5, **characterised in that** the pull-out rack (2) comprises a connector (7) for the upper cupboard body guide (8), which connector is provided on the pull-out rack (2) such that, when the pull-out rack (2) is in the storage position inside the cupboard body, the connector (7) is vertically spaced apart from the inner top region (1.3) of the cupboard body (1) such that the cupboard drawer (2) has storage space for items to be stored.

7. Cupboard drawer according to any of claims 1 to 6, **characterised in that** a shelf (9) or similar cupboard fitting is formed as an upper guide shelf of the cupboard drawer, to which an upper cupboard-body guide (8) is connected.

8. Cupboard drawer according to any of claims 1 to 7, **characterised in that** the single support column (4) ends in the region of the upper cupboard-body guide (8) and a furniture front supported by the single support column (4) and/or side- and rear-wall parts (1.1, 1.2) of a cupboard body project beyond the single support column (4).

9. Cupboard drawer according to any of the preceding claims, **characterised in that** electrical wires (18) are arranged in a covered manner in the vertical single support column (4).

10. Cupboard drawer according to any of claims 1 to 9, **characterised in that** the vertical single support column (4) is formed having regions of different strengths.

11. Cupboard drawer according to claim 10, **characterised in that** the vertical support column (4) is formed of at least two parts and parts which are associated with each other overlap at least in regions and form the regions of different strengths.

## Revendications

1. Tiroir vertical pour armoire, par exemple tiroir vertical pour armoire haute, comprenant un cadre de tiroir (2) mobile et devant être disposé dans un espace intérieur d'un corps d'armoire (1) avec une colonne support (4) orientée sensiblement verticalement, qui est reliée à un profilé inférieur (5) du cadre de tiroir guidé de manière mobile au cours du mouvement du tiroir vertical d'armoire dans un guidage de corps d'armoire (6) sur lequel peut s'appuyer au moins une étagère (9) ou objet d'aménagement d'armoire similaire, le cadre de tiroir (2) ne présentant qu'une seule colonne support (4) réalisée sous la forme d'une colonne support unique de telle sorte que l'étagère ou l'objet d'aménagement d'armoire similaire soit réglable en hauteur sur cette colonne support unique et verrouillable sur cette colonne support unique (4) dans différentes positions de hauteur par l'intermédiaire d'un connecteur (1 3),
**caractérisé en ce que** la colonne support unique (4) est munie d'un guidage (11) en forme de fente, dans lequel l'étagère (9) ou l'objet d'aménagement d'armoire similaire vient en contact avec le connecteur (13) et l'étagère (9) ou l'objet d'aménagement d'armoire similaire est guidé(e) dans le guidage (11) de cette colonne support unique (4) par l'intermédiaire du connecteur (13) de telle sorte que, après un réglage en hauteur, l'étagère (9) ou l'objet d'aménagement d'armoire similaire s'appuie par son propre poids sur la colonne support unique (4) dans une position de prémontage et, une fois cet appui obtenu, puisse être verrouillé(e) avec la colonne support unique (4) dans la position de montage final par l'intermédiaire du connecteur (13), le guidage en fente (11) présentant des contre-dépouilles (11.1) servant de surfaces d'appui pour les pièces du connecteur (13) et le connecteur (13) comportant un élément de serrage avec un guidage d'excentrique (13.1) relié à une butée (1 5) qui doit être amenée en butée sur les contre-dépouilles (11.1) de la fente de guidage (11).

2. Tiroir vertical pour armoire selon la revendication 1, **caractérisé en ce que** l'étagère (9) ou l'objet d'aménagement d'armoire similaire peut s'appuyer sur la colonne support unique (4) en réglant la hauteur de manière continu.

3. Tiroir vertical pour armoire selon une des revendications 1 à 2, **caractérisé en ce que** la colonne support unique verticale (4) peut, dans la position de montage d'une étagère (9) ou d'un objet d'aménagement d'armoire similaire, être entourée au moins par endroits par une coquille (14) reliée à l'étagère (9) ou un objet d'aménagement d'armoire similaire.

4. Tiroir vertical pour armoire selon une des revendications 1 à 3, **caractérisé en ce que** des parois latérales (4.1) de la colonne support unique verticale (4) s'élargissent vers l'extérieur du côté tourné vers l'étagère (9) ou à l'objet d'aménagement d'armoire similaire.

5. Tiroir vertical pour armoire selon une des revendications 1 à 4, **caractérisé en ce que** le cadre de tiroir (2) est réalisé, dans sa zone tournée vers l'intérieur du corps d'armoire, sans aucune colonne support unique verticale, la colonne support unique (4) réalisée verticalement portant un devant de meuble et le guidage (11) pour l'étagère (9) ou l'objet d'aménagement d'armoire similaire étant tourné(e) vers l'intérieur du corps d'armoire.

6. Tiroir vertical pour armoire selon une des revendications 1 à 5, **caractérisé en ce que** le cadre de tiroir (2) présente un raccord (7) pour le guidage de corps d'armoire supérieur (8) qui est prévu sur le cadre de tiroir (2) de telle sorte que le raccord (7), dans la position de stockage du cadre de tiroir (2) placé à l'intérieur du corps d'armoire, présente une telle distance en hauteur par rapport à la zone de tête intérieure (1.3) du corps d'armoire (1) que le tiroir vertical (2) présente un espace de rangement pour des objets à stocker.

7. Tiroir vertical pour armoire selon une des revendications 1 à 6, **caractérisé en ce qu'**une étagère (9) ou un objet d'aménagement d'armoire similaire est réalisé(e) sous la forme d'une étagère supérieure de guidage du tiroir vertical de l'armoire, contre laquelle un guidage de corps d'armoire supérieur (8) vient en contact.

8. Tiroir vertical pour armoire selon une des revendications 1 à 7, **caractérisé en ce que** la colonne support unique (4) se termine au niveau du guidage de corps d'armoire supérieur (8) et un devant de meuble appuyé contre la colonne support unique (4) et/ou des parties latérales et arrières (1.1, 1.2) d'un corps d'armoire dépassent de la colonne support unique (4).

9. Tiroir vertical pour armoire selon une des revendications précédentes, **caractérisé en ce que**, dans la colonne support unique verticale (4), des conducteurs électriques (18) sont montés masqués.

10. Tiroir vertical pour armoire selon une des revendications 1 à 9, **caractérisé en ce que** les colonnes supports uniques verticales (4) sont réalisées avec des zones de résistances différentes.

11. Tiroir vertical pour armoire selon la revendication 10, **caractérisé en ce que** la colonne support verticale (4) est réalisée au moins en deux parties et les parties associées l'une à l'autre se chevauchent au moins par endroits et les zones formant différentes résistances.
